# FASCICULE DE BREVET EUROPEEN

(11) **EP 0 234 985 B1**
(45) Date de publication et mention de la délivrance du brevet: **25.10.1989**
(21) Numéro de dépôt: 87400126.6
(22) Date de dépôt: 20.01.1987
(51) Int. Cl.: B65D 65/16, B32B 15/08

(54) **Récipient étanche aux rayonnements**
Strahlungsdichter Behälter
Radiation-proof container

(30) Priorité: 21.01.1986 FR 8600766
(43) Date de publication de la demande: 02.09.1987
(73) Titulaire: Breger, Guy, F-89100 Rosoy-Sens (FR)
(72) Inventeur: Breger, Guy, F-89100 Rosoy-Sens (FR)
(74) Mandataire: Bloch, Gérard

(56) Documents cités:
- GB-A- 1 561 872

## Description

La présente invention concerne un récipient ou emballage, étanche aux rayonnements au moins dans une zone d'étanchéité, et destiné à protéger son contenu contre ceux-ci, réalisé avec un stratifié comprenant au moins une couche imperméable à ces rayonnements.

On connaît déjà, notamment par les brevets américain 3 845 316 et britannique 1 561 872, un récipient étanche aux radiations, en l'espèce aux rayons X, réalisé à partir d'un stratifié comprenant une feuille imperméable aux radiations, en l'occurrence une feuille de plomb ou d'aluminium, disposée entre deux feuilles de matière plastique, en l'occurrence de polyéthylène ou de polyester.

Un tel récipient, ou emballage, ou couverture, peut être utilisé pour contenir des pellicules photographiques, des équipements électroniques, des supports d'enregistrement magnétiques, tels que des disques, des bandes ou des cassettes, etc., pour leur transport, leur expédition, leur archivage, et les protéger contre les rayonnements extérieurs électromagnétiques et ionisants, par exemple lors du passage aux contrôles de sécurité d'aéroport.

Or cet emballage, formé comme précédemment décrit, présente de sérieux inconvénients et notamment le suivant. S'il constitue une barrière contre les rayonnements, d'ailleurs plus ou moins efficace, notamment dans le cas de films photographiques particulièrement sensibles, il favorise, à cause de la couche interne en matière plastique, et concomitamment à l'introduction dans le récipient de matériels ou dispositifs en matière plastique, de charges électrostatiques préjudiciables à la bonne conservation des informations de ces matériels et autres supports. Bref, un tel récipient, tout en proposant une solution à un problème, en crée néanmoins un autre.

On connait, par la demande de brevet britannique 2 060 488, un récipient pour matériels sensibles à la lumière réalisé dans un stratifié dont la couche interne est en polyéthylène de haute densité chargé au carbone, ce qui le rend moins électrisable et lui confère certaines propriétés antistatiques.

Toutefois, si ces propriétés antistatiques sont suffisantes pour éviter d'endommager des contenus tels que des films photographiques ou des papiers sensibles que l'invention de ce dernier document vise à protéger, il n'en est pas de même lorsque les contenus sont des équipements électroniques, disques, bandes ou cassettes informatiques.

La présente invention vise donc à procurer un récipient traitant à la fois le problème de la protection contre les rayonnements et le problème des charges électrostatiques.

La présente invention concerne donc un récipient ou emballage, étanche aux rayonnements au moins dans une zone d'étanchéité et destiné à protéger son contenu contre ceux-ci, réalisé avec un stratifié comprenant, dans ladite zone d'étanchéité, au moins une couche imperméable à ces rayonnements, caractérisé par le fait que la couche interne du stratifié du récipient est une couche électriquement conductible et la couche imperméable ne s'étend que sur une zone dite de filtrage.

Dans ce cas, le récipient de l'invention, pourvu d'une couche interne électriquement conductrice, et de préférence métallique, est véritablement non électrisable, et les contenus cités ci-dessus peuvent y être stockés sans risque.

Au sens de la présente invention, on appelle matériau non électrisable, tout matériau non électrisable tant par influence que par contact, c'est-à-dire ne pouvant pas subir, ou pratiquement pas, d'électrisation par influence ou par contact.

En outre, la couche imperméable ne s'étendant que sur une zone de filtrage, elle ne protège que certaines parties du contenu du récipient en réalisant un filtrage local des rayonnements désirés. Ainsi, et outre les applications déjà évoquées, le récipient de l'invention trouve une autre application dans la décongélation et la cuisson par rayonnement micro-ondes de produits surgelés, de façon à exposer sélectivement directement et aussi par reflexion sur la zone étanche partielle certaines parties des produits et obtenir une cuisson plus intense de celles-ci, par exemple pour gratiner un plat cuisiné.

Dans une forme de réalisation préférée du récipient de l'invention, le stratifié comprend une couche externe en matériau isolant thermique relativement rigide.

Dans ce cas, et cette couche externe étant en papier rigide ou en carton, outre le fait d'être pratiquement ignifugé, le récipient de l'invention présente l'avantage de pouvoir facilement recevoir, sur sa couche externe servant de support des informations commerciales, sans parler de son expédition postale qui se trouve également facilitée.

Avantageusement encore, les couches du stratifié du récipient de l'invention sont assemblées par une colle sans solvant, contrairement au récipient connu, ce qui élimine tout risque de migration de solvant non seulement sur le contenu global du récipient mais encore, et plus particulièrement, sur le liant des particules métalliques des supports magnétiques quand il y en a.

La présente invention sera mieux comprise à l'aide de la description suivante d'une forme de réalisation préférée du récipient de l'invention, en référence aux dessins annexés, sur lesquels:
la figure 1 représente une vue en perspective schématique d'une pochette selon l'invention;
la figure 2 représente une vue en coupe de la pochette de la figure 1, et
la figure 3 représente une vue en coupe d'une deuxième pochette selon l'invention.

Le stratifié, dans lequel on découpe une bande à partir de laquelle on forme, ou réalise, le récipient, ou l'emballage, ne sera décrit qu'après précisément le procédé de réalisation du récipient de l'invention, et plus particulièrement ici d'une pochette destinée à protéger un produit alimentaire surgelé.

On part donc d'une bande rectangulaire découpée dans un stratifié. Sur la figure 1, et par souci de clarté, le stratifié n'est représenté dans son épaisseur que par un simple trait.

On plie la bande le long de deux droites 1, 2 parallèles aux deux bords longitudinaux 3, 4 de la bande, et on replie vers l'extérieur, le long d'une troisième droite 5, parallèle aux mêmes bords et s'étendant entre le pli 2 et le bord 4, la portion de bande adjacente au bord 4 pour pouvoir rabattre la portion de bande comprise entre le bord 3 et le pli 1 sur la portion de bande comprise entre le bord 4 et le pli 5, les bords 3, 4 s'étendant alors l'un sur l'autre.

On fixe l'une contre l'autre les portions internes adjacentes aux bords 3, 4, puis on fixe l'une contre l'autre les deux portions externes adjacentes au pli 5. Cette fixation peut s'effectuer par tout moyen connu, notamment par collage.

On plie ensuite le manchon ainsi réalisé une première fois autour d'une première droite 6 perpendiculaire aux plis 1, 5 près d'un des bords 7 du manchon, et une deuxième fois autour d'une deuxième droite 8 parallèle à la première et éloignée de celle-ci d'une distance sensiblement égale ou légèrement supérieure à celle séparant la droite 6 du bord 7.

On fixe ensuite cette double portion repliée 6, 7, 8 sur la portion adjacente au pli 8 du reste du manchon, pour fermer celui-ci d'un côté et obtenir finalement une pochette sans soufflet qu'il suffira ultérieurement de fermer de l'autre côté comme précédemment, après introduction de son contenu, en l'occurrence un disque, pour qu'elle assure la fonction de protection. Ces deux dernières étapes de fixation s'effectuent par le même moyen que la première.

On notera que si la couche interne du stratifié de la bande de départ s'y prête, les fixations décrites ci-dessus peuvent être aussi réalisées par soudage.

Ayant décrit la formation de la pochette, abordons maintenant la structure de la bande de départ.

La bande de départ est un stratifié comprenant une couche externe 11 en matériau isolant thermique relativement rigide, ici ignifugé, une couche intermédiaire partielle 12 imperméable aux rayonnements, et une couche interne 13 électriquement conductrice, ici métallique, non ou difficilement électrisable.

Pour la couche interne, on peut par exemple considérer un film ou une couche d'enduction d'un métal ou d'un composé métallique. Pour la couche externe, on peut considérer le carton, le papier armé, une couche de polyester, ou un autre support non tissé, par exemple.

A titre d'exemple, on peut prendre, pour la couche externe, du papier d'un poids surfacique comprise entre environ 60 g/m² et 100 g/m², et, pour la couche interne, un film de plomb d'épaisseur sensiblement comprise entre 50 et 100 um.

Avantageusement, le plomb de la couche interne est étamé, pour le contre-collage du papier que la demanderesse a réalisé à l'aide d'une colle sans solvant ou aqueuse. Pour l'obtention de la couche partielle intermédiaire 12, on peut procéder de la manière suivante.

Sur toute la couche externe, on dépose, sous vide, une couche, par exemple, d'aluminium de 5 nm à 65 nm (50 à 650 A). On dépose, selon le motif désiré, ici pour obtenir la seule couche partielle, et à l'aide d'un masque, un film de vernis protecteur sur la couche d'aluminium. On sèche. On pulvérise ensuite sur le vernis un produit chimique corrosif, par exemple de la soude caustique diluée à 10 %, qui attaque la couche métallique aux endroits non protégés par le vernis. On lave ensuite à l'eau, le vernis étant alors aussi enlevé s'il est soluble. Enfin, on sèche. Aux endroits non recouverts par la couche métallique, la couche externe devient transparente. On notera que cette transparence peut ainsi être obtenue par anodisation électrolythique de la couche métallique, qui, dans ce cas, conservera dans son intégralité ses caractéristiques de barrière.

Grâce à la rigidité de la couche externe, on évite les coupures ou le trop grand écrasement de la feuille intermédiaire lors du pliage et de la formation du récipient, qui diminuent l'épaisseur de cette feuille intermédiaire et réduisent l'efficacité protectrice du récipient.

Grâce encore à la nature du matériau de la couche externe, les risques d'accumulation de charges électrostatiques à la surface extérieure du récipient, et les inconvénients qui en résultent, notamment au plan du stockage, sont considérablement réduits.

On notera encore que si la couche intermédiaire 12 assure une fonction d'écran aux rayonnements, l'assemblage des couches de stratifié de l'invention, en l'occurrence la colle, d'une part, et les divers pliages de la bande de base, d'autre part, participent également à cette fonction d'écran. A cet égard, la pochette de la figure 1, avec sa portion de recouvrement 3, 4, 5, est particulièrement bien appropriée pour la protection de son contenu. Néanmoins, ce recouvrement n'est pas limitatif de l'invention, celle-ci dans une autre forme de réalisation, pouvant présenter deux bords de bande simplement fixés l'un sur l'autre (figure 3), la pochette de l'invention pouvant aussi être réalisée à partir de deux bandes de matériaux.

De façon générale toujours, on choisira des matériaux pour la réalisation du récipient de l'invention, au demeurant de taille quelconque, de manière que celui-ci présente un maximum de qualités parmi celles-ci:
résistance mécanique à la perforation, au pliage, au frottement et aux variations de températures;
résistance à l'eau, aux liquides et gaz agressifs acides ou basiques;
résistance aux rayonnements électromagnétiques, photoniques; ionisants, ultraviolets, rayons X.

Sur la figure 3, les mêmes références 11-13 représentent les mêmes éléments que sur la figure 2. Dans la pochette de la figure 3, seule la zone contenant la couche intermédiaire 12 est étanche. Cette zone d'étanchéité est destinée à protéger certaines parties du contenu de récipients en réalisant un filtrage local des rayonnements désirés. De tels récipients trouvent par exemple leur application pour la décongélation et la cuisson par rayonnement micro-ondes de produits surgelés, de façon à exposer de façon sélective certaines parties du produit, afin d'obtenir une cuisson plus intense de certaines parties, par exemple pour gratiner un plat cuisiné, les rayonnements infrarouge émis avec les rayonnements micro-ondes étant en partie réfléchis sur cette couche intermédiaire 12, qui, par ailleurs, ne fait pas obstacle aux micro-ondes.

Le stratifié décrit ci-dessus peut donc être utilisé dans la réalisation de pochettes destinées à contenir des denrées alimentaires surgelées. Il peut également bien convenir pour réaliser des pochettes non spécialement prévues à cet effet, mais dont on veut être sûr qu'elles soient bien hermétiques. En effet, le stratifié décrit ci-dessus permet un contrôle efficace des soudures. Si, dans le cas des pochettes pour produits surgelés, la couche partielle intermédiaire n'aura que 5 nm environ d'épaisseur, par contre, pour le contrôle des soudures, il sera préférable d'augmenter cette épaisseur jusqu'à au moins 35 nm.

## Revendications

1. Récipient étanche aux rayonnements au moins dans une zone d'étanchéité et destiné à protéger son contenu contre ceux-ci, réalisé avec un stratifié comprenant, dans ladite zone, au moins une couche (12) imperméable à ces rayonnements, caractérisé par le fait que la couche interne (13) du stratifié du récipient est une couche conductrice et la couche imperméable (12) ne s'étend que sur une zone dite de filtrage.

2. Récipient selon la revendication 1, dans lequel la couche imperméable (12) est disposée entre une couche externe (11) et la couche interne (13) conductrice.

3. Récipient selon l'une des revendications 1 et 2, dans lequel le stratifié comporte une couche externe (11) en matériau isolant thermique relativement rigide.

4. Récipient selon l'une des revendications 1 à 3, dans lequel le stratifié comporte une couche externe (11) en papier et une couche imperméable (2) comprenant du métal.

5. Récipient selon l'une des revendications 1 à 4, dans lequel les couches (11, 12, 13) du stratifié sont contre-collées les unes sur les autres avec une colle sans solvant

## Patentansprüche

1. Behältnis, das in mindestens einer Undurchlässigkeitszone undurchlässig für Strahlen und dafür bestimmt ist, seinen Inhalt vor ihnen zu schützen, ausgeführt mit einem Schichtstoff, der in der besagten Zone mindestens eine Schicht (12) aufweist, die für diese Strahlen undurchlässig ist, dadurch gekennzeichnet, daß die innere Schicht (13) des Schichtstoffes des Behältnisses eine leitende Schicht ist und sich die undurchlässige Schicht (12) nur über eine sogenannte Filterzone erstreckt.

2. Behältnis nach Anspruch 1, bei welchem die undurchlässige Schicht (12) zwischen einer äußeren Schicht (11) und der leitenden Schicht (13) angeordnet ist.

3. Behältnis nach einem der Ansprüche 1 und 2, bei welchem der Schichtstoff eine äußere Schicht (11) aus einem verhältnismäßig steifen wärmeisolierenden Material aufweist.

4. Behältnis nach einem der Ansprüche 1 bis 3, bei welchem der Schichtstoff eine äußere Schicht (11) aus Papier und eine undurchlässige Schicht (12) aus Metall aufweist.

5. Behältnis nach einem der Ansprüche 1 bis 4, bei welchem die Schichten (11, 12, 13) des Schichtstoffes mit einem lösungsmittelfreien Klebstoff aufeinanderkaschiert sind.

## Claims

1. Container tight to radiations in at least a tight zone and intended to protect its contents against them, realized with a laminate comprising, in said zone, at least a layer (12) tight to these radiations, characterized in that the internal layer (13) of the laminate of the container is a conductive layer and the tight layer (12) extends only over a so- called filtering zone.

2. Container according to claim 1, wherein the tight layer (12) is disposed between an external layer (11) and the internal conductive layer (13).

3. Container according to one of claims 1 and 2, wherein the laminate comprises an external layer (11) made of a thermal insulating material comparatively rigid.

4. Container according to one of claims 1 to 3, wherein the laminate comprises an external layer (11) made of paper and a tight layer (2) comprising metal.

5. Container according to one of claims 1 to 4, wherein the layers (11, 12, 13) of the laminate are bonded together with a glue without solvent.
